# EUROPÄISCHE PATENTSCHRIFT

(11) **EP 0 632 414 B1**
(45) Veröffentlichungstag und Bekanntmachung des Hinweises auf die Patenterteilung: **30.07.1997**
(21) Anmeldenummer: 93110475.6
(22) Anmeldetag: 30.06.1993
(51) Int. Cl.: G07C 13/00

(54) **System zur drahtlosen Erfassung der Reaktion einer Vielzahl von Personen**
System for the wireless detection of responses from a plurality of persons
Système sans fil pour détecter la réaction d'une pluralité de personnes

(43) Veröffentlichungstag der Anmeldung: 04.01.1995
(73) Patentinhaber: FRAUNHOFER-GESELLSCHAFT ZUR FÖRDERUNG DER ANGEWANDTEN FORSCHUNG E.V., 80636 München (DE)
(72) Erfinder: Heuberger, Albert, D-8520 Erlangen (DE); Glöckler, Roman, D-8560 Lauf a.d. P. (DE); Schott, Hartmut, D-8520 Erlangen (DE); Seitzer, Dieter, D-8520 Erlangen (DE)
(74) Vertreter: Schoppe, Fritz, Dipl.-Ing.

(56) Entgegenhaltungen:
- WO-A-91/02333
- FR-A- 2 408 874
- FR-A- 2 520 180
- GB-A- 2 250 843
- US-A- 4 290 141
- US-A- 4 377 870

## Beschreibung

Die vorliegende Erfindung betrifft ein System zur drahtlosen Erfassung der Reaktion einer Vielzahl von Personen, welches eine Abfrageeinheit und eine der Vielzahl von Personen entsprechende Vielzahl von Endgeräten umfaßt, nach dem Oberbegriff der Patentansprüche 1 und 2 (US-A-4 290 141).

Seit geraumer Zeit sind Systeme zur Erfassung der Meinung oder Reaktion einer Vielzahl von Personen bekannt. Beispielsweise werden bei politischen Versammlungen, Vorlesungen, Konferenzen oder betrieblichen Versammlungen, wie beispielsweise Aktionärsversammlungen, seit einiger Zeit sogenannte Erfassung- und Auswertungssysteme eingesetzt, die es ermöglichen, eine Abstimmung durchzuführen oder die Meinung einer Vielzahl von Personen zu unterschiedlichen Fragen einzuholen. Derartige Abstimmungssysteme sind, wenn sie für den Bereich der Konferenztechnik vorgesehen sind oder in Sitzungssälen installiert sind, in aller Regel drahtgebundene Systeme mit einer zentralen Steuereinheit und einer Mehrzahl von jeweils am Sitzplatz einer abstimmenden Person angebrachten Endgeräten.

Beispielshafte Ausführungsformen bekannter derartiger Abstimmungssysteme sind beispielsweise aus der DE-AS 2356437, der DE 4000133A1, dem DE-GM 8622778.5 zu entnehmen. Es bedarf keiner Erläuterung, daß sich derartige drahtgebundene Systeme oder festvernetzte Systeme nur für eine Festinstallation eignen, die jedoch bei vielen Anwendungsfällen nicht in Betracht kommt.

Es sind auch drahtlos arbeitende Systeme bekannt, bei denen typischerweise jedem einzelnen Gerät ein Code oder eine spezifische Frequenz zugeordnet ist, mit der es möglich ist, festzustellen, von welchem spezifischen Endgerät ein bestimmtes, individualisierbares und damit zuordnungsfähiges Antwortsignal empfangen worden ist.

Gemäß US-A-4 290 141 werden die Endgeräte von einem Abfragegerät drahtlos veranlaßt, zeitlich nacheinander je ein Antwortsignal zu senden, dessen Kategorie vom Benutzer des Endgeräts ausgewählt wurde. Das Abfragegerät zählt dann die einzeln eintreffenden Antwortsignale in je einem Zähler pro Kategorie.

Die DE-AS 24 48 155 zeigt ein drahtloses Abstimmungssystem, bei dem jedem Endgerät eine eigene Frequenz zugeordnet ist.

In ähnlicher Weise lehrt die DE-30 28 582 C2 eine von einem Antwortgerät bewirkte, eine mehrstellige Information darstellende frequenzselektive Reflektion eines durchstimmbaren, periodischen Abfragesignales von einer Abfrageeinheit. Eine frequenzmultiplexe Zuordnung ist beispielsweise auch in der DE-OS 24 48 155 geoffenbart.

Ähnliche Ausgestaltungen drahtloser Abstimmtechniken finden sich in der DE-30 04 766 C2, in der DE-38 32 985 A1, in der DE- 38 38 892 A1, der DE-37 41 324 C2 sowie in der DE-OS 21 22 715.

Sämtlichen Technologien, die aus den oben genannten Schriften zu entnehmen sind, ist es gemeinsam, daß zur individuellen Zuordnung einer bestimmten empfangenen Antwort zu einer abstimmenden Person eine vergleichsweise aufwendige Signalkodierung auf seiten des Endgerätes durchgeführt wird, die nur mit einer entsprechend aufwendigen und damit kostenträchtigen Technik für jedes Endgerät realisierbar ist.

Daher haben nicht drahtgebundene Abstimmungssysteme bzw. Systeme zur Erfassung der Meinung oder Reaktion einer Mehrzahl von Personen bislang nur sehr begrenzte Einsatzbereiche, die durch die wirtschaftlich noch vertretbare, erforderlicherweise aber immer niedrige Anzahl von Endgeräten charakterisiert sind. Aufwendigste Systeme nach dem Stand der Technik, die zur drahtlosen Erfassung der Reaktion einer Mehrzahl von Personen dienen, haben daher maximal einige zehn Endgeräte.

Ausgehend von diesem Stand der Technik liegt der vorliegenden Erfindung daher die Aufgabe zugrunde, ein System zur Erfassung der Reaktion einer Mehrzahl von Personen anzugeben, welches mit besonders kompakten und kostengünstig realisierbaren Endgeräten auskommt.

Diese Aufgabe wird durch ein System gemäß Patentanspruch 1 oder durch ein System gemäß Patentanspruch 2 gelöst.

Bevorzugte Weiterbildungen der vorliegenden Erfindung sind in den Unteransprüchen angegeben.

Nachfolgend werden unter Bezugnahme auf die beiliegenden Zeichnungen bevorzugte Ausführungsbeispiele der vorliegenden Erfindung näher erläutert. Es zeigen:
- Fig. 1: ein Prinzip-Diagramm des erfindungsgemäßen Systemes;
- Fig. 2: ein Block-Diagramm einer Abfrageeinheit und eines Endgerätes des in Fig. 1 gezeigten Systemes;
- Fig. 3 und 4: zeitliche Darstellungen von durch die Abfrageeinheit bzw. die Endgeräte gesendeten Signalen.

Wie in Fig. 1 gezeigt ist, umfaßt das System zur drahtlosen Erfassung der Reaktion einer Vielzahl von Personen eine zentrale Abfrageeinheit AE und eine Vielzahl N von sogenannten Zuschauer-Endgeräten ZE1, ZE2, ..., ZEN. Das erfindungsgemäße System dient, wie die nachfolgende Erläuterung weiter verdeutlichen wird, vorzugsweise zur statistischen Erfassung der Reaktion einer großen Zahl von Personen auf Großveranstaltungen.

Wie in Fig. 2 gezeigt ist, umfaßt jedes der Zuschauer-Endgeräte ZE eine Tastatur 1, eine Steuerelektronik 2 mit einem Speicher 3, eine an die Steuerelektronik 2 angeschlossene Anzeigeeinheit 4, einen an die Steuerelektronik 2 angeschlossenen Kodierer 5, der mit einem Eingang eines Modulators 6 verbunden ist, welcher mit seinem anderen Eingang an einen Hochfrequenz-Oszillator 7 angeschlossen ist und ausgangsseitig mit einem Hochfrequenz-Sender 8 verbunden ist. Der Hochfrequenz-Sender 8 ist ausgangsseitig über einen Sende-Empfangs-Schalter 9 an eine planare, nicht richtungsselektive Sende-Empfangs-Antenne 10 angeschlossen. Der Sende-Empfangs-Schalter 9 wird von der Steuerelektronik 2 in einen Sende-Zustand bzw. Empfangs-Zustand umgeschaltet. In seine Empfangsstellung verbindet der Sende-Empfangs-Schalter 9 die Sende-Empfangs-Antenne 10 mit einem Empfänger 11, der ausgangsseitig mit einer Auswerteeinheit 12 verbunden ist, deren Ausgang wiederum mit einem Eingang der Steuereinheit 2 in Verbindung steht. Jedes Zuschauer-Endgerät umfaßt eine Batterie 13 zur Leistungsversorgung der beschriebenen Komponenten.

Jedes Zuschauer-Endgerät ZE hat ein Gehäuse, das die planare Antenne 10 und die als Flachbatterie ausgeführte Batterie 13, die Tastatur 1, die Anzeigeeinheit 4 und die genannten Elektronik-Komponenten umfaßt, welche die Elemente 2, 3, 5 bis 9 und 11, 12 umfaßt. Die Antenne 10 ist durch Metallisierung eines dielektrischen Substrats als planare Antenne ausgeführt. Die Polarisation der Antenne ist zirkular, um eine möglichst gleichmäßige Abstrahlcharakteristik in Richtung der Abfrageinheit AE zu erreichen.

Wesentliche Bedeutung kommt der Tatsache zu, daß der Empfänger 11 als sog. passiver Detektor ausgeführt ist, der keine Energieversorgung benötigt. Vorzugsweise ist der Empfänger 11 als Schottky-Diode ohne Schwellenspannung (Zero Bias Schottky-Diode) realisiert.

Die Abfrageeinheit AE umfaßt im wesentlichen eine Steuereinheit 20 zur Ansteuerung eines Kodierers 21, dem ein HF-Leistungssender 22 nachgeschaltet ist, dessen Ausgang über einen Sende-Empfangs-Schalter 23 mit einer Antenne 24 verbindbar ist. Als Antenne der Abfrageeinheit kommen eine Yagi-Antenne, eine Horn-Antenne oder eine Phased-Array-Antenne in Betracht.

Typische System-Frequenzen liegen im Bereich des VHF-Bandes bis einschließlich des X-Bandes.

Dem Sende-Empfangs-Schalter 23 der Abfrageeinheit AE, welcher von der Steuereinheit 20 in einen Sendezustand bzw. Empfangszustand geschaltet wird, ist ein HF-Empfänger 25 nachgeschaltet, der ausgangsseitig mit einer Auswertungs-Schaltung 26 verbunden ist. Die Auswertungs-Schaltung dient zur Ermittlung der Empfangsleistung sämtlicher von dem HF-Empfänger 25 zu einem bestimmten Zeitpunkt empfangenen Antwortsignale. Wie noch näher verdeutlicht werden wird, kann die Auswertungsschaltung 26 auch eine Empfangs-Energiebestimmung durch kurze zeitliche Integration der innerhalb einer jeweils vorgegebenen, jeweils einer Antwort zugeordneten Empfangszeit empfangenen Empfangssignale vornehmen.

Nachfolgend wird unter Bezugnahme auf die Fig. 3 bzw. 4 die Arbeitsweise zweier Ausführungsformen des erfindungsgemäßen Systems erläutert.

Wie in Fig. 3 gezeigt ist, sei zunächst einmal angenommen, daß vor einem Abfragezyklus die Bedienungspersonen der hier beispielshaft dargestellten lediglich sieben Zuschauer-Endgeräte ZE1 bis ZE7 durch Betätigung ihrer Zuschauer-Endgeräte-Tastatur 1 jeweils Codes in den Speicher 3 über die Steuereinheit 2 eingespeichert haben. Jeweils bei Betätigung einer beliebigen Taste der Tastatur, die bereits selbst in einem bevorzugten Beispielsfall einem von zehn eingebbaren Codes 0 - 9 entsprechen kann, wird die Steuereinheit 2 aktiviert, um die betreffende Code-Information in den Speicher 3 einzulesen. Nach einer bestimmten Zeit schaltet sich die Steuereinheit 2 selbsttätig wieder ab, wodurch der Energieverbrauch der Batterie 13 begrenzt wird. Es sei hervorgehoben, daß die Bedienungsperson selbst keine Möglichkeit hat, einen Sendevorgang durch das Zuschauer-Endgerät herbeizuführen. Dies wird, wie noch näher erläutert werden wird, allein durch ein Abfragesignal von der Abfrageeinheit AE bewirkt.

Wie in Fig. 3 beispielshaft dargestellt ist, seien bei den Zuschauer-Endgeräten ZE1, ZE2, ZE3 Codes eingegeben worden, die jeweils einer ersten möglichen Antwort entsprechen. Bei den Zuschauer-Endgeräten ZE4, ZE5 ist eine Antwort 2 durch die Bedienungsperson mittels Betätigung der Tastatur 1 eingegeben worden. Entsprechend sind Antworten 3 und 6 durch die Bedienungspersonen der Zuschauer-Endgeräte 6 und 7 gewählt worden.

Zu Beginn eines Zyklus sendet die Abfrageeinheit AE ein allgemeines Abfragesignal. Dies wird von jedem Zuschauer-Endgerät empfangen, und durch den Empfänger 11 sowie die Auswerteeinheit 12 nach Dekodierung als allgemeines Abfragesignal erkannt und der Steuereinheit 2 zugeführt, die hierdurch aktiviert wird und in einen sendebereiten Zustand versetzt wird. Der Sende-Empfangs-Schalter 9 wird in eine Sende-Position umgeschaltet, woraufhin alle Zuschauer-Endgeräte ein Antwortsignal erzeugen. Die Antwortsignale werden im wesentlichen gleichzeitig von der Abfrageeinheit AE empfangen, welche die empfangene Gesamtenergie innerhalb einer bestimmten Integrationszeitdauer als Maß für die Gesamtheit der Zuschauer (100 %) ermittelt.

Anschließend sendet die Abfrageeinheit ein Code-Abfragesignal, das eine einer bestimmten Antwort zugeordnete Information enthält. Die Information kann beliebig kodiert sein. Sie kann beispielsweise ein sequentieller Code oder eine bestimmte Frequenz des Abfragesignals sein. Dieser Code wird von der Auswerteeinheit 12 dekodiert. Nur diejenigen Steuergeräte 2 sprechen auf diesen Code an, in deren Speicher ein entsprechender Code eingespeichert ist. Im gezeigten Beispielsfall sind dies die Zuschauer-Endgeräte ZE1, ZE2, ZE3. Nur diese Zuschauer-Endgeräte senden ein Antwortsignal, dessen Leistung bzw. Energie wiederum erfaßt wird und von der Abfrageeinheit AE in Bezug auf anfänglich empfangene Gesamtleistung gesetzt wird. Hierdurch wird der Prozentsatz der "Antworten 1" aus den Gesamtantworten bestimmt und beispielsweise auf einer (nicht dargestellten) Anzeigevorrichtung der Abfrageeinheit zur Anzeige gebracht.

Dieser Abfragevorgang wird für sämtliche möglichen Antworten wiederholt.

Bei einer alternativen Ausgestaltung, deren Funktionsweise in Fig. 4 verdeutlicht ist, und die ebenfalls mit der in Fig. 2 gezeigten Schaltungskonfiguration des Systems arbeitet, arbeitet das System mit lediglich einem einzigen Abfragesignal, das den gesamten Abfragezyklus veranlaßt.

Ebenso wie bei dem zuerst beschriebenen Auswertungsverfahren wird nach Erzeugung eines allgemeinen Abfragesignales durch die Abfrageeinheit AE zunächst von jedem Zuschauer-Endgerät ein Antwortsignal erzeugt, wobei die gesamte empfangene Leistung bzw. die Energie aller empfangenen Signale in der Abfrageeinheit zur Normung abgespeichert wird und als 100 % der möglichen Antworten definiert wird.

Nach Empfang des allgemeinen Abfragesignals startet jede Steuerelektronik 2 eines jeden Endgerätes ZE1, ..., ZEN einen vorzugsweise Software-mäßig realisierten Zähler, der eine Zeitbasis festlegt. Mögliche Zählwerte des Zählers 1, 2, 3, 4, 5, 6, ... sind in der obersten Zeile der Fig. 4 versinnbildlicht. Während eines ersten Zählwertes senden all diejenigen Endgeräte ZE1, ZE2, ZE3 ein Antwortsignal, deren in dem Speicher 3 abgelegter Codewert diesem Zählwert 1 entspricht. Mit anderen Worten werden im Zeitintervall 1 jeweils diejenigen Zuschauer-Endgeräte ZE1, ZE2, ZE3 ein Antwortsignal erzeugen, in die die Antwort 1 eingespeichert wurde. Bei entsprechender Erhöhung der Zählwerte sämtlicher Zähler werden der Reihe nach die betreffenden Antwortsignale gegeben.

Das Zuschauer-Endgerät umfaßt selbstredend einen gleichlaufenden Zähler, der mit Absendung des allgemeinen Abfragesignales gestartet wird, um jeweils die Leistung bzw. die auf integrierte Energie über die Dauer eines Zählwertes für jeden Zählwert zu erfassen und somit für jede Antwort separat zu ermitteln.

Es ist offenkundig, daß bei dieser Ausgestaltung des Systemes eine Vereinfachung dahingehend erreicht wird, daß die Abfrageeinheit nur mit einem einzigen Abfragepuls arbeitet. Jedoch ist es erforderlich, daß die Zähler sowohl der Abfrageeinheit AE wie auch sämtlicher Endgeräte ZE1, ..., ZEN ausreichend synchron laufen.

Das erfindungsgemäße System ermöglicht somit die Auswertung einer großen Zahl von Zuschauermeinungen in Form einer Statistik mit extrem kompakt realisierbaren Endgeräten, die mit niedrigem wirtschaftlichen Aufwand hergestellt werden können.

Denkbare Einsatzbereiche des erfindungsgemäßen Systems sind Großveranstaltungen oder große Versammlungen jeglicher Art, bei der die Meinung oder Reaktion einer Vielzahl von Personen erfaßt werden soll.

## Patentansprüche

1. System zur drahtlosen Erfassung der Reaktion einer Vielzahl von Personen,
mit einer Abfrageeinheit (AE) und einer der Vielzahl von Personen entsprechenden Vielzahl von Endgeräten (ZE), wobei
jedes Endgerät (ZE) eine Batterie (13), eine Tastatur (1), einen Speicher (3), eine nicht richtungsselektive Sende-Empfangs-Antenne (10), einen Empfänger (11), einen Sender (8) und eine Steuerelektronik (2) aufweist,
die Abfrageeinheit eine Antenne (24), einen Sender (22), einen Empfänger (25), eine Auswertungsschaltung (26) und eine Steuereinheit (20) aufweist,
die Steuerelektronik (2) eines jeden Endgerätes (ZE) derart ausgebildet ist, daß über die Tastatur (1) einer aus einer Mehrzahl von Codes in den Speicher (3) eingebbar ist,
die Steuerelektronik (2) eines jeden Endgerätes (ZE) ferner derart ausgebildet ist, daß diese nur nach der Erfassung eines Abfragesignales von der Abfrageeinheit (AE), nicht jedoch durch eine über die Tastatur (1) bewirkte Eingabe das Endgerät (ZE) in einen sendebereiten Zustand schaltet,
dadurch gekennzeichnet,
daß die Abfrageeinheit (AE) zeitlich nacheinander Code-Abfragesignale mit jeweils einer den verschiedenen Codes zugeordneten Information aussendet,
daß diejenigen Endgeräte jeweils nach Empfang eines der Code-Abfragesignale ein Antwortsignal senden, in deren Speicher (3) ein der Information des Code-Abfragesignales zugeordneter Code eingespeichert ist, und
daß die Abfrageeinheit (AE) aus einer Messung der jeweiligen Empfangsleistung der nach Aussendung jeweils eines Code-Abfragesignales empfangenen Antwortsignale jeweils die Zahl der Personen ableitet, die den betreffenden Code eingegeben haben.

2. System zur drahtlosen Erfassung der Reaktion einer Vielzahl von Personen,
mit einer Abfrageeinheit (AE) und einer der Vielzahl von Personen entsprechenden Vielzahl von Endgeräten (ZE), wobei
jedes Endgerät (ZE) eine Batterie (13), eine Tastatur (1), einen Speicher (3), eine nicht richtungsselektive Sende-Empfangs-Antenne (10), einen Empfänger (11), einen Sender (8) und eine Steuerelektronik (2) aufweist,
die Abfrageeinheit eine Antenne (24), einen Sender (22), einen Empfänger (25), eine Auswertungsschaltung (26) und eine Steuereinheit (20) aufweist,
die Steuerelektronik (2) eines jeden Endgerätes (ZE) derart ausgebildet ist, daß über die Tastatur (1) einer aus einer Mehrzahl von Codes in den Speicher (3) eingebbar ist,
die Steuerelektronik (2) eines jeden Endgerätes (ZE) ferner derart ausgebildet ist, daß diese nur nach der Erfassung eines Abfragesignales von der Abfrageeinheit (AE), nicht jedoch durch eine über die Tastatur (1) bewirkte Eingabe das Endgerät (ZE) in einen sendebereiten Zustand schaltet,
die Steuerelektronik (2) eines jeden Endgerätes (ZE) einen eine Zeitbasis definierenden Zähler umfaßt, der ab Empfang des Abfragesignales von der Abfrageeinheit (AE) zählt, so daß dessen Zählwert von der Zeitdauer ab Empfang des Abfragesignales abhängt,
dadurch gekennzeichnet,
daß diejenigen Endgeräte (ZE) ein Antwortsignal senden, deren momentaner Zählwert dem in ihrem Speicher (3) abgespeicherten Code zugeordnet ist,
daß die Abfrageeinheit (AE) einen eine Zeitbasis definierenden Zähler umfaßt, der ab Senden des Abfragesignales zählt, so daß dessen Zählwert von der Zeitdauer ab dem Senden des Abfragesignales abhängt, und
daß die Abfrageeinheit (AE) aus der Messung der jeweiligen Empfangsleistung der bei einem bestimmten Zählwert, welcher einem Code zugeordnet ist, empfangenen Antwortsignale jeweils die Zahl der Personen ableitet, die den betreffenden Code eingegeben haben.

3. System nach Anspruch 1 oder 2, dadurch gekennzeichnet,
daß der Empfänger (11) eines jeden Endgerätes (ZE) passiv ist und keine Versorgungsenergie benötigt.

4. System nach Anspruch 3, dadurch gekennzeichnet,
daß der Empfänger (11) eines jeden Zuschauer-Endgerätes eine Schottky-Diode ohne Schwellenspannung aufweist.

5. System nach einem der Ansprüche 1 bis 4, dadurch gekennzeichnet,
daß die Antenne (10) eines jeden Endgerätes (ZE) als planare Antenne mit zirkularer Polarisation ausgebildet ist.

6. System nach Anspruch 5, dadurch gekennzeichnet,
daß die Antenne (10) eines jeden Endgerätes (ZE) durch eine Metallisierung eines dielektrischen Substrates gebildet ist.

7. System nach einem der Ansprüche 1 bis 6, dadurch gekennzeichnet,
daß die Steuerelektronik (2) eines jeden Endgerätes (ZE) durch Drücken einer beliebigen Taste der Tastatur (1) aktiviert wird, einen der Taste zugeordneten Code in den Speicher (3) einspeichert und sich nach Ablauf einer vorgegebenen Zeitdauer selbsttätig abschaltet.

## Claims

1. System for the wireless registration of the reaction of a plurality of persons,
with an interrogation unit (AE) and a plurality of terminal devices (ZE) corresponding to the plurality of persons, wherein
each terminal device (ZE) comprises a battery (13), a keyboard (1), a memory (3), a non-direction-selective transmit-receive antenna (10), a receiver (11), a transmitter (8) and a control electronics (2),
the interrogation unit comprises an antenna (24), a transmitter (22), a receiver (25), an evaluation circuit (26) and a control unit (20),
the control electronics (2) of each terminal device (ZE) is so designed that one of a multiplicity of codes can be input into the memory (3) via the keyboard (1), "
the control electronics (2) of each terminal device (ZE) is additionally so designed that it switches the terminal device (ZE) to a ready-to-transmit state only after registration of an interrogation signal from the interrogation unit (AE), not, however, through an input effected via the keyboard (1),
characterized in
that the interrogation unit (AE) transmits code interrogation signals, each of which contains information assigned to one of the various codes, in a time sequence,
that those terminal devices (ZE) in whose memory (3) a code assigned to the information of the code interrogation signal has been stored transmit a response signal each time one of the code interrogation signals is received, and
that in each instance the interrogation unit (AE) deduces the number of persons who have entered the code concerned from a measurement of the respective receiving power of the response signals received after transmission of each of the code interrogation signals.

2. System for the wireless registration of the reaction of a plurality of persons,
with an interrogation unit (AE) and a plurality of terminal devices (ZE) corresponding to the plurality of persons, wherein
each terminal device (ZE) comprises a battery (13), a keyboard (1), a memory (3), a non-direction-selective transmit-receive antenna (10), a receiver (11), a transmitter (8) and a control electronics (2),
the interrogation unit comprises an antenna (24), a transmitter (22), a receiver (25), an evaluation circuit (26) and a control unit (20),
the control electronics (2) of each terminal device (ZE) is so designed that one of a multiplicity of codes can be input into the memory (3) via the keyboard (1),
the control electronics (2) of each terminal device (ZE) is additionally so designed that it switches the terminal device (ZE) to a ready-to-transmit state only after registration of an interrogation signal from the interrogation unit (AE), not, however, through an input effected via the keyboard (1),
the control electronics (2) of each terminal device (ZE) includes a counter which defines a time base and which starts counting when the interrogation signal is received from the interrogation unit (AE), so that its count depends on the time interval elapsing since reception of the interrogation signal,
characterized in
that those terminal devices (ZE) whose current count is assigned to the code stored in their memory (3) send a response signal,
that the interrogation unit (AE) includes a counter which defines a time base and which starts counting when the interrogation signal is transmitted, so that its count depends on the time interval elapsing since transmission of the interrogation signal, and
that in each instance the interrogation unit (AE) deduces the number of persons who have entered the code concerned from the measurement of the respective receiving power of the response signals received for a particular count which is assigned to a code.

3. System according to claim 1 or 2, characterized in
that the receiver (11) of each terminal device (ZE) is passive and does not require any supply energy.

4. System according to claim 3, characterized in
that the receiver (11) of each terminal device (ZE) includes a Schottky diode without threshold voltage.

5. System according to one of the claims 1 to 4, characterized in
that the antenna (10) of each terminal device (ZE) is implemented as a planar antenna with circular polarization.

6. System according to claim 3, characterized in
that the antenna (10) of each terminal device (ZE) is formed by metallization of a dielectric substrate.

7. System according to one of the claims 1 to 6, characterized in
that the control electronics (2) of each terminal device (ZE) is activated by pressing any one of the keys of the keyboard (1), loads a key-assigned code into the memory (3) and disconnects itself after a prescribed time interval has elapsed.

## Revendications

1. Système sans fil pour détecter la réaction d'une pluralité de personnes avec un poste d'interrogation-réponse (AE) et une pluralité de terminaux (ZE) correspondant à une pluralité de personnes, dans lequel
chaque terminal (ZE) comprend un accumulateur (13), un clavier (1), une mémoire (3), une antenne d'émission/ réception omnidirectionnelle (10), un récepteur (11), un émetteur (8) et une électronique de commande (2),
le poste d'interrogation-réponse comprend une antenne (24), un émetteur (22), un récepteur (25), un circuit d'évaluation (26) et une unité de commande (20),
l'électronique de commande (2) de chaque terminal (ZE) est constituée de sorte qu'un code parmi de multiples codes peut être entré dans la mémoire (3) au moyen du clavier (1),
l'électronique de commande (2) de chaque terminal (ZE) est encore constituée de sorte qu'elle ne commute le terminal (ZE) en un état prêt à émettre qu'après détection d'un signal d'interrogation provenant du poste d'interrogation-réponse (AE) et non pas par une entrée produite au moyen du clavier (1),
caractérisé en ce que,
le poste d'interrogation-réponse (AE) émet successivement des signaux d'interrogation de code avec, à chaque fois, une information correspondant aux divers codes,
les terminaux concernés émettent respectivement un signal de réponse après réception d'un des signaux d'interrogation de code et un code correspondant à l'information du signal d'interrogation de code est mémorisé dans leur mémoire (3), et
le poste d'interrogation-réponse (AE) déduit le nombre de personnes qui ont entré le code concerné à partir d'une mesure de la puissance de réception respective des signaux de réponse reçus après émission d'un signal d'interrogation de code.

2. Système sans fil pour détecter la réaction d'une pluralité de personnes avec un poste d'interrogation-réponse (AE) et une pluralité de terminaux (ZE) correspondant à une pluralité de personnes, dans lequel
chaque terminal (ZE) comprend un accumulateur (13), un clavier (1), une mémoire (3), une antenne d'émission/ réception omnidirectionnelle (10), un récepteur (11), un émetteur (8) et une électronique de commande (2),
le poste d'interrogation-réponse comprend une antenne (24), un émetteur (22), un récepteur (25), un circuit d'évaluation (26) et une unité de commande (20),
l'électronique de commande (2) de chaque terminal (ZE) est constituée de sorte qu'un code parmi de multiples codes peut être entré dans la mémoire (3) au moyen du clavier (1),
l'électronique de commande (2) de chaque terminal (ZE) est encore constituée de sorte qu'elle ne commute le terminal (ZE) en un état prêt à émettre qu'après détection d'un signal d'interrogation provenant du poste d'interrogation-réponse (AE) et non pas par une entrée produite au moyen du clavier (1),
l'électronique de commande (2) de chaque terminal (ZE) comporte un compteur définissant une base de temps qui compte à partir de la réception du signal d'interrogation provenant du poste d'interrogation-réponse (AE) de sorte que le comptage dépend de la durée depuis la réception du signal d'interrogation,
caractérisé en ce que,
les terminaux (ZE) concernés émettent un signal de réponse dont le comptage momentané correspond au code mémorisé dans leur mémoire (3),
le poste d'interrogation-réponse (AE) comporte un compteur définissant une base de temps qui compte à partir de l'émission du signal d'interrogation, de sorte que le comptage dépend de la durée à partir de l'émission du signal d'interrogation, et
le poste d'interrogation-réponse (AE) déduit le nombre de personnes qui ont entré le code concerné à partir de la mesure de la puissance de réception respective des signaux de réponse reçus lors d'un comptage déterminé qui correspond à un code.

3. Système selon la revendication 1 ou 2, caractérisé en ce que,
le récepteur (11) de chaque terminal (ZE) est passif et ne nécessite aucune source d'énergie.

4. Système selon la revendication 3, caractérisé en ce que,
le récepteur (11) de chaque terminal d'opérateur comprend une diode Schottky sans énergie de seuil.

5. Système selon l'une des revendications 1 à 4, caractérisé en ce que,
l'antenne (10) de chaque terminal (ZE) est constituée comme antenne planaire avec polarisation circulaire.

6. Système selon la revendication 5, caractérisé en ce que,
l'antenne (10) de chaque terminal (ZE) est formée au moyen d'une métallisation d'un substrat diélectrique.

7. Système selon l'une des revendications 1 à 6, caractérisé en ce que,
l'électronique de commande (2) de chaque terminal (ZE) est activée en pressant une touche quelconque du clavier (1), mémorise un code correspondant à la touche dans la mémoire (3) et se désactive automatiquement après qu'une durée préalablement donnée se soit écoulée.
